# EUROPÄISCHE PATENTSCHRIFT

(11) **EP 0 476 638 B1**
(45) Veröffentlichungstag und Bekanntmachung des Hinweises auf die Patenterteilung: **26.04.1995**
(21) Anmeldenummer: 91115915.0
(22) Anmeldetag: 19.09.1991
(51) Int. Cl.: E04B 1/26

(54) **Verfahren zum Verbinden von Holzteilen und Verbindung von Holzteilen**
Process for the connection of timber elements and connection device for them
Procédé pour liaison des éléments en bois et élément de liaison des éléments en bois

(30) Priorität: 20.09.1990 DE 4029726
(43) Veröffentlichungstag der Anmeldung: 25.03.1992
(73) Patentinhaber: Dethloff, Jens, D-25746 Heide (DE)
(72) Erfinder: Dethloff, Jens, D-25746 Heide (DE)
(74) Vertreter: Patentanwälte Wenzel & Kalkoff

(56) Entgegenhaltungen:
- EP-A- 0 072 139
- EP-A- 0 263 350
- DE-A- 2 220 201
- US-A- 2 378 550

## Beschreibung

Die Erfindung betrifft ein Verfahren zum Verbinden von Holzbalken, insbesondere zum Befestigen eines ersten Balkens aus Holz, zum Beispiel eines Brettschichtholzkörpers, an einem zweiten Balken senkrecht zum ersten Balken derart, daß der erste Balken mit der Stirnseite seines Hirnendes an dem zweiten Balken anliegt und beide Balken durch ein Schraubverbindungselement aneinander befestigt werden und das Schraubverbindungselement in einer in der Stirnseite des ersten Balkens in Faserrichtung verlaufenden Bohrung mittels Kunstharz verklebt ist sowie ein Ring zur Bewehrung der Hirnseite eingebracht wird. Die Erfindung bezieht sich außerdem auf eine nach dem Verfahren hergestellte Verbindung von Holzbalken.

Zum Verbinden von zwei Holzteilen insbesondere Balken in senkrecht gegeneinander stoßender Lage sind eine Reihe von Verfahren bekannt, von denen diejenigen Verfahren im Zusammenhang mit der Erfindung von Interesse sind, bei denen innenliegende Verbindungselemente verwendet werden.

Bei einem dieser bekannten Verfahren werden zwei Balken mittels einer beide Balken durchsetzenden Spindel miteinander verschraubt, und hierfür wird in jedem Balken eine Bohrung vorzugsweise mit einer überlagerten Senkbohrung am Anfang angelegt, wobei beide Bohrungen in dar Verbindungslage der Balken miteinander fluchten. Mittels auf beiden Spindelenden aufgeschraubter und festgespannter Muttern werden die beiden Balken fest gegeneinander gezogen und miteinander verspannt. An den Kontaktflächen entstehen deshalb hohe Reibkräfte, die einer Verschiebung der beiden Balken in der Verbindungsebene entgegenwirken. Zusätzlich wird in der Verbindungsebene ein Ring in die Kontaktflächen der Balken eingebracht, der die Spindel im Abstand von dieser konzentrisch umgibt und den Widerstand der Verbindung gegen Scherkräfte unterstützt.

Dieses Verfahren ist jedoch nur zum Verbinden von Balken anwendbar, bei denen die Spindel die Balken vollständig durchsetzt, so daß beidseitig Muttern auf die Spindelenden zum Verspannen der Balken aufschraubbar sind. Deshalb wird das Verfahren auch nur dort angewendet, wo einander kreuzende Balken oder solche mit ihren Enden aneinander zu befestigende Balken zu verbinden sind. Die Bohrungen erstrecken sich quer zur Faserrichtung der Balken.

Besondere Probleme entstehen, wenn an der Stirnseite eines ersten Balkens ein zweiter Balken senkrecht zu dem ersten befestigt werden muß, und zwar derart, daß auch Zuglasten, die die beiden Balken voneinander zu trennen streben, von der Verbindung aufgenommen werden.
Denn in Faserrichtung der Balken lassen sich bekanntlich keine belastbaren Schraubverbindungen oder dergleichen herstellen. Hier müssen folglich beispielsweise seitliche Verbindungslaschen, die beide Balken überbrücken, angeschraubt werden, wobei die Schrauben quer zur Faserrichtung, in die Balken eingeschraubt werden. Oder es werden die Balken umgreifende Klammern gesetzt und an den Balken festgeschraubt.

Aus der DE-OS 22 20 201 ist schließlich eine Holzverbindung zwischen der Stirnseite eines Kant- oder Rundholzes und der Längsseite eines Kantholzes bekannt, bei der in eine Vorbohrung in der Stirnseite des Kant- oder Rundholzes eine Schraube mit Kunstharzmörtel eingeklebt und in das Stirnholz ein Ringdübel in Form eines Rohrabschnitts eingebracht ist. Abgesehen davon, daß diese Druckschrift offenläßt, wie die jeweiligen Befestigungselemente zueinander angeordnet sind, wie der Ringdübel eingebracht und wie die Verbindung zwischen den beiden Balken hergestellt wird, ist eine sichere Befestigung der Schraube in der Vorbohrung, deren Durchmesser dem der Schraube entspricht, nicht möglich. Andererseits ist eine exakte gegenseitige Zuordhung der beiden Balken nicht gewährleistet, so daß letztlich die Montage unter Baustellenbedingungen Schwierigkeiten bereitet.

Es besteht daher die Aufgabe, ein Verfahren zum Verbinden von senkrecht auf- bzw. gegeneinander stoßenden Holzbalken sowie eine entsprechende Verbindung von Holzbalken zu schaffen, so daß eine zug- und scherfeste Verbindung von Balken, insbesondere bei sich kreuzender Faserrichtung, mit einfachen Mitteln unter Baustellenbedingungen schnell und sicher erreichbar ist.

Diese Aufgabe wird erfindungsgemäß mit einem Verfahren sowie einer entsprechenden Verbindung gemäß den Merkmalen der Patentansprüche 1 und 6 gelöst.

Mit dieser erfindungsgemäßen Lösung wird erstmalig eine zug-, scher- und biegefeste Verbindung zwischen zwei senkrecht aufeinanderstehenden Balken oder anderweitigen Holzteilen mit innenliegenden Verbindungselementen erreicht, obwohl die Balken einander kreuzende Faserrichtungen haben. Das Verbindungsverfahren ist mit sehr einfachen Mitteln durchführbar, und es gestattet eine weitgehende Vorfertigung im Produktionsbetrieb bzw. in der Werkstatt mit anschließender Montage auf der Baustelle.

Trotz der außergewöhnlichen Festigkeit der Verbindung handelt es sich dabei um eine lösbare Schraubverbindung so daß die beiden miteinander verbundenen Holzteile im Bedarfsfall auch wieder voneinander getrennt und ggf. ein weiteres Mal miteinander verbunden werden können.

In einem Holzteil in Faserrichtung eingebrachte Verbindungselemente erlauben gewöhnlich keine Zugbeanspruchung. Aufgrund eines komplizierten räumlichen Spannungszustandes entstehen vielmehr bei der Einleitung von einzelnen Zugkräften in dem Holzteil, insbesondere in einem Brettschichtholzkörper, sogenannte Spaltzugkräfte. Bedingt durch die Anisotropie des Werkstoffes Holz ergeben sich aus diesen Spaltzugkräften unzulässig hohe Querzugspannungen, die vor allem bei einem Hirnholzendabschnitt zu einem Querzugbruch führen können. Überlagert werden diese Querzugspannungen noch zusätzlich durch Querzugspannungen aus Quell- und Schwingbewegungen.

Der Kern des erfindungsgemäßen Verfahrens besteht einerseits darin, daß zur Einleitung einer Einzellast eine mit Gewinde versehene Spindel oder Gewindestange aus Metall in die in Faserrichtung verlaufende Bohrung im Hirnende eines Holzkörpers derart eingebracht wird, daß bei einem Bohrungsdurchmesser, der größer als der der Spindel ist, der Kleber eine absolut feste Verbindung mit der Bohrungswandung herstellt und eine formschlüssige Verbindung mit dem Gewinde eingeht, so daß auf diese Weise über die Spindel eingeleitete Zugkräfte gleichmäßig auf die an die Bohrung angrenzenden Schichten des Holzteils übertragen werden. Die Anordnung des im Querschnitt rhombenförmig ausgebildeten Ringes in der Verbindungsebene in jeweils mit Epoxidharz gefüllten Ringnuten ermöglicht zum anderen ein einfaches Einbringen und eine sichere Befestigung des Ringes sowie eine exakte Zuordnung der Balken zueinander, so daß einerseits einem Spalten des Holzkörpers im Bereich des Hirnendes entgegengewirkt und die Scherfestigkeit der Verbindung erhöht wird und andererseits eine auch unter Baustellenbedingungen einfache und exakte Montage gewährleistet ist.

Der Ring verhindert ein Spalten des Holzkörpers im Bereich des Hirnendes nahe der Stirn- bzw. Verbindungsfläche, wo die Spaltzugkräfte ihr Maximum haben. Wenn der Ring gleichzeitig auch in die Kontaktfläche des zweiten Balkens greift, bewirkt er zusätzlich eine wesentliche Erhöhung der Scherfestigkeit der Verbindung in ähnlicher Weise wie bei der eingangs genannten bekannten Verbindung, die allerdings auf einem Zusammenpressen der beiden Holzteile zwischen den Enden einer Spindel beruht. Versuche haben bereits gezeigt, daß mit den erfindungsgemäßen Verbindungsverfahren eine deutliche Steigerung der Traglasten erreichbar ist.

Es bedarf keiner besonderen Erwähnung, daß das erfindungsgemäße Verfahren auch auf das eingangs genannte bekannte Verbindungsverfahren anwendbar ist, bei dem die Holzteile zwischen den Spindelenden aneinander bzw. aufeinander geschraubt, und - gepreßt werden, wenn es sich dabei um Balken mit kreuzender Faserrichtung handelt und der erste Balken durch den sich die Spindel in Faserrichtung erstreckt, sich von der Länge her noch für eine durchgehende Spindel eignet. Denn auch in diesem Falle ergeben sich durch das Anpressen des Hirnendes des ersten Balkens an die Kontaktfläche des zweiten Balkens Spaltzugkräfte, denen mit der erfindungsgemäßen Querzugbewehrung in Ringform entgegengewirkt werden kann, ggf. an beiden Hirnenden des ersten Balkens. Bisher sind solche Balkenverbindungen, bei denen sich die Gewindespindel in Faserrichtung erstreckt, überhaupt nicht herstellbar gewesen, ohne daß unzulässig, hohe Querzugspannungen entstehen, es sei denn, man hat eine äußere Bewehrung angebracht, die das Hirnende des Balkens unter Spannung einfaßt.

Die Bohrung in dem ersten Balken, in dem die Spindel eingeklebt wird, wird vorzugsweise als Blindbohrung ausgeführt, die folglich unabhängig von der jeweiligen Balkenlänge ist.

Der Ring soll vorzugsweise konzentrisch zu der Spindel angeordnet sein, um eine gleichmäßig wirksame Bewehrung zu bilden. Der Durchmesser des Ringes ist so zu bemessen., daß der von dem Ring eingefaßte Holzkern den für die Festigkeit der Verbindung maßgeblichen Bereich erfaßt und die jenseits des Ringes wirksamen Spaltzugkräfte das Holzteil unter Last nicht zerstören können.

Erfindungsgemäß ist weiterhin vorgesehen, daß der Ring in eine Ringnut in der Stirnfläche des ersten Balkens eingesetzt und mit Epoxidharz eingeklebt wird. Auf diese Weise wird ein Formschluß zwischen dem Ring und den umgebenden Holzschichten herbeigeführt, so daß eine wirksame Bewehrung erreicht wird.

Eine wesentliche erfindungsgemäße Weiterbildung besteht darin, daß der Ring mit einer Hälfte in der Ringnut des ersten Balkens und mit der anderen Hälfte in einer Ringnut eingebracht wird, die konzentrisch zu der Bohrung in die Kontaktfläche des zweiten Balkens eingefräst wird. Hierdurch wird die Scherfestigkeit der Verbindung wesentlich erhöht. Auch hierfür ist eine Vorfertigung ohne weiteres möglich.

Der Ring besteht vorzugsweise aus Metall mit einem Querschnittsprofil in der Form eines Rhombus. Dadurch läßt sich der Ring in jedem Falle leicht einsetzen,notfalls auch eintreiben, und er weist in der Verbindungsebene der beiden Holzteile den stärksten Querschnitt auf.

Die andere Hälfte des Ringes in der Ringnut des zweiten Balkens kann dort ebenfalls formschlüssig mittels Epoxidharz eingeklebt sein, um einen möglichst hohen Widerstand gegen jegliche Verschiebung im Falle von Scherbeanspruchungen zu vermeiden.

Das freie Ende des Spindelabschnitts ist in dem zweiten Balken zweckmäßig mittels einer Senkbohrung angeordnet. Auf diese Weise erreicht man eine ausschließlich aus innenliegenden Verbindungselementen bestehende unsichtbare Verbindung, wenn die Senkbohrung nach Herstellung der Verbindung verschlossen wird.

Gegenstand der Erfindung ist auch eine Verbindung von Holzteilen, die nach dem vorgenannten und beschriebenen Verfahren herstellbar ist, und zwar mit den oben aufgezeigten Weiterbildungsmöglichkeiten.

Ein Ausführungsbeispiel der Erfindung wird nachstehend mit Bezug auf die Zeichnung näher erläutert. In der Zeichnung ist ein Beispiel einer Verbindung von zwei Holzteilen mit kreuzender, d.h. im wesentliche aufeinander senkrecht stehender Faserrichtung dargestellt.

Ein erster Balken 1, bestehend aus einem dreischichtigen Brettschichtholzkörper, wird mit einem senkrecht hierzu verlaufenden zweiten Balken 2, der ebenfalls in dem gewählten Ausführungsbeispiel aus einem dreischichtigen Brettschichtholzkörper besteht, verbunden, so daß die Stirnfläche 3 des Balkens 1 fest gegen die Kontaktfläche 4 des Balkens 2 gezogen ist.

Durch die Stirnfläche 3 des Balkens 1 wird in dessen Hirnende eine zentrale Bohrung 5 als Blindbohrung ausgeführt. In diese Bohrung 5 wird eine aus Stahl bestehende und mit einem Gewinde versehene Spindel 6 eingeführt und mit Epoxidharz 7 in der dargestellten Weise eingeklebt, und zwar so, daß ein Endabschnitt 8 der Spindel 6 weit über die Stirnfläche 3 hinaus vorsteht.

Eine Ringnut 9 wird in koaxialer Lage in deutlichem Abstand von der Bohrung 5 in der Stirnfläche 3 ausgefräst. In die Ringnut 9 wird ein aus Aluminium bestehender Ring 10 mit einem etwa rhombusförmigen Querschnitt derart mittels Epoxidharz 11 eingeklebt, daß die eine Ringhälfte in der Ringnut 9 formschlüssig eingebettet und befestigt ist, während die andere Hälfte über die Stirnfläche 3 hinaus vorsteht.

Durch den Balken 2 wird eine durchgehende Bohrung 12 geführt, die zur Aufnahme des Endabschnitts 12 der Spindel 6 geeignet ist. An der der Kontaktfläche 4 abgewandten Seite des Balkens 2 wird die Bohrung 12 von einer Senkbohrung 13, wie dargestellt, überlagert. In der Kontaktfläche 4 wird konzentrisch zu der Bohrung 12 eine Ringnut 14 ausgefräst, die der vorgenannten Ringnut 9 entspricht.

Zum Verbinden der beiden Balken 1, 2 wird die Ringnut 14 mit einer Epoxidharzfüllung 15 versehen und der Balken 2 so mit seiner Kontaktfläche 4 auf die Stirnfläche 3 des Balkens 1 aufgelegt, daß der Endabschnitt 8 der Spindel 6 die Bohrung 12 durchsetzt und die aus der Stirnfläche 3 vorstehende Hälfte des Ringes 10 in die mit Epoxidharz gefüllte Ringnut 14 eindringt. Wenn die Kontaktfläche 4 auf der Stirnfläche 3 aufliegt, wird auf das freie Ende der Spindel 6 ein Druckring 16 und ein Sicherungsring 17 aufgesetzt sowie eine Mutter 18 aufgeschraubt und festgezogen, bis eine für die gewünschte Verbindung ausreichende Zugspannung erreicht wird. Die Epoxidharzfüllung 15 härtet aus, und die gewünschte Zug-, scher- und druckfeste Verbindung der Balken 1, 2 ist erreicht.

Die Wirkung und Vorteile der so hergestellten Verbindung zwischen den Balken 1, 2 sind bereits im ersten Teil der Beschreibung eingehend erläutert worden, so daß auf eine Wiederholung an dieser Stelle verzichtet wird.

Abschließend wird jedoch mit Bezug auf die Zeichnung noch einmal darauf hingewiesen , daß die beiden miteinander verbundenen Balken 1, 2 einander kreuzende Faserrichtungen haben und die die Spindel aufnehmende Bohrung in Faserrichtung des ersten Balkens 1 verläuft. Dennoch ist die Spindel mit hohen Zuglasten belastbar, ohne daß die Spaltzugkräfte zu einem Querzugbruch führen können.

## Patentansprüche

1. Verfahren zum Verbinden von Holzbalken, insbesondere zum Befestigen eines ersten Balkens (1) aus Holz, zum Beispiel eines Brettschichtholzkörpers, an einem zweiten Balken (2) senkrecht zum ersten Balken (1)derart, daß der erste Balken (1) mit der Stirnfläche (3) seines Hirnendes an dem zweiten Balken (2) anliegt und beide Balken durch ein Schraubverbindungselement (6) aneinander befestigt werden und das Schraubverbindungselement (6) in einer in der Stirnseite des ersten Balkens (1) in Faserrichtung verlaufenden Bohrung (5) mittels Kunstharz verklebt sowie ein Ring (10) zur Bewehrung der Hirnseite angebracht wird, **dadurch gekennzeichnet,** daß als Kunstharz Epoxidharz verwendet und eine Spindel (6) als Schraubverbindungselement in das Epoxidharz in der Bohrung (5) eingebettet wird und der Ring (10), der ein etwa rhombenförmiges Querschnittsprofil aufweist, in eine mit Epoxidharz (11) gefüllte Ringnut (9) in der Stirnfläche (3) des ersten Balkens (1) so eingelegt wird, daß sich die stärkste Stelle seines Querschnittsprofils im Bereich der Stirnfläche (3) befindet, und der zweite Balken (2) mit einer die Spindel (6) aufnehmenden Bohrung (12) und einer mit Epoxidharz (15) gefüllten, in der Kontaktfläche (4) vorgesehenen Ringnut (14) auf den ersten Balken (1) bzw. auf das vorstehende Teilstück des Ringes (10) gesetzt und anschließend durch Aufschrauben einer Mutter (18) auf das aus der Bohrung (12) überstehende Ende der Spindel (6) und Festziehen der Mutter (18) gegen den ersten Balken (1) gezogen wird.

2. Verfahren nach Anspruch 1, dadurch **gekennzeichnet,** daß die Bohrung (5) in dem ersten Balken (1) als Blindbohrung ausgeführt wird.

3. Verfahren nach Anspruch 1 oder 2, dadurch **gekennzeichnet,** daß der Ring (10) konzentrisch zur Spindel (6) angeordnet wird.

4. Verfahren nach einem der Ansprüche 1 bis 3, dadurch **gekennzeichnet,** daß die Ringnuten (9 bzw. 14) konzentrisch zu den Bohrungen (5 bzw. 12) in die Stirnfläche (3) bzw. die Kontaktfläche (4) eingefräst werden.

5. Verfahren nach einem oder mehreren der vorhergehenden Ansprüche, dadurch **gekennzeichnet,** daß das freie Ende der Spindel (6) in einer Senkbohrung (13) im Balken (2) angeordnet wird.

6. Verbindung von Holzbalken, hergestellt nach einem oder mehreren der Ansprüche 1 bis 5, insbesondere aus Balken nach Art von Brettschichtholzkörpern, mit einander kreuzenden Faserrichtungen der miteinander zu verbindenden Holzbalken, bei der an der Stirnfläche (3) eines ersten Balkens (1) ein senkrecht zu diesem angeordneter Balken (2) anliegt und in der Stirnfläche (3) des ersten Balkens (1) ein Ring (10) angebracht und in einer in Faserrichtung verlaufenden Bohrung (5) ein die beiden Balken verbindendes Schraubverbindungselement (6) mittels Kunstharz verklebt ist, **dadurch gekennzeichnet,** daß das Schraubverbindungselement eine in der Bohrung (5) in Epoxidharz eingebettete Spindel (6) ist, deren aus der Bohrung (5) herausragendes Ende eine in einem Sackloch (13) endende Bohrung (12) des zweiten Balkens (2) durchgreift und deine Mutter (18) aufnimmt, wobei der Ring (10) etwa rhombenförmig ausgebildet ist und in in den aneinanderstoßenden Flächen der Balken (1, 2) konzentrisch zu den Bohrungen (8, 12) verlaufenden Ringnuten (9, 14) in Epoxidharz eingebettet ist.

## Claims

1. Method for joining wooden beams, particularly for fixing a first wooden beam (1), e.g. a laminated wood board member, to a second beam (2) at right angles to the first beam (1) in such a way that the face (3) of its cross-cut end engages on the second beam (2) and both beams are fixed to one another by a screw coupling member (6) and said screw coupling member (6) is bonded by means of synthetic resin in a hole (5) running in the fibre direction in the end face of the first beam (1), as well as a ring (10) for reinforcing the cross-cut end, characterized in that as the synthetic resin epoxy resin is used and a spindle (6) as the screw coupling member is embedded in the epoxy resin in the hole (5) and the ring (10), which has an approximately rhombic cross-sectional profile, is so placed in an epoxy resin (11)-filled circular groove (9) in the face (3) of the first beam (1), that the thickest point of its cross-sectional profile is in the vicinity of the face (3) and the second beam (2) with a hole (12) receiving the spindle (6) and a circular groove (14) filled with epoxy resin (15) and provided in the contact face (4) is placed on the first beam (1) and/or on the projecting portion of the ring (10) and subsequently through the tightening of a nut (18) on the end of the spindle projecting out of the hole (12) and tightening the nut (18) is drawn against the first beam (1).

2. Method according to claim 1, characterized in that the hole (5) in the first beam (1) is in the form of a blind hole.

3. Method according to claim 1 or 2, characterized in that the ring (10) is positioned concentrically to the spindle (6).

4. Method according to one of the claims 1 to 3, characterized in that the circular grooves (9 or 14) are milled concentrically to the holes (5 or 12) in the end face (3) or the contact face (4).

5. Method according to one or more of the preceding claims, characterized in that the free end of the spindle (6) is located in a sinkhole (13) in the beam (2).

6. Connection of wooden beams, produced according to one or more of the claims 1 to 5, particularly with respect to beams of the laminated wood board member type, with crossing fibre directions of the wooden beams to be connected, in which on the end face (3) of a first beam (1) engages a beam (2) arranged at right angles thereto and in the end face (3) of the first beam (1) is fitted a ring (10) and in a hole (5) running in the fibre direction is bonded by means of synthetic resin a screw coupling member (6) connecting the two beams, characterized in that the screw coupling member is a spindle (6) embedded in epoxy resin in the hole (5) and whose end projecting from the hole (5) passes through a hole (12) of the second beam (2) ending in a blind hole (13) and receives a nut (18), the ring (10) being approximately rhombic and is embedded in epoxy resin in circular grooves (9,14) running concentrically to the holes (8,12) in the abutting faces of the beams (1,2).

## Revendications

1. Procédé pour assembler des poutres en bois, en particulier une première poutre (1) en bois, par exemple d'un corps en bois laminé en planches, à une seconde poutre (2) perpendiculairement à la première poutre (1) de telle manière que la première poutre (1) repose avec la face frontale (3) de son extrémité de bout contre la seconde poudre (2) et que les deux poutres sont fixées l'une à l'autre par un élément d'assemblage à vis (6) et l'élément d'assemblage à vis (6) est collé dans une forure (5), qui va dans le sens des fibres dans la face frontale de la première poutre (1), au moyen d'une résine synthétique et qu'un anneau (10) est monté pour armer la face de bout, **caractérisé en ce** que de la résine époxy est utilisée comme résine synthétique et qu'une broche (6) est encastrée comme élément d'assemblage à vis dans la résine époxy dans la forure (5) et que l'anneau (10), qui présente un profil de section de forme à peu près rhomboïdale, est mis en place dans une rainure annulaire (9) remplie de résine époxy (11) dans la face frontale (3) de la première poutre (1) de telle manière que l'endroit le plus fort de son profil de section se trouve dans la zone de la face frontale (3) et que la seconde poutre (2) avec une forure (12) qui loge la broche (6) et une rainure annulaire (14), remplie de résine époxy (15), prévue dans la surface de contact (4), est placée sur la première poutre (1) ou sur le tronçon saillant de l'anneau (10) et ensuite, est tirée contre la première poutre (1) en vissant un écrou (18) sur l'extrémité de la broche (6) qui déborde de la forure (12) et en serrant l'écrou (18).

2. Procédé selon la revendication 1, **caractérisé en ce** que la forure (5) dans la première poutre (1) est réalisée comme forure aveugle.

3. Procédé selon la revendication 1 ou 2, **caractérisé en ce** que l'anneau (10) est placé concentriquement par rapport à la broche (6).

4. Procédé selon l'une des revendications 1 à 3, **caractérisé en ce** que les rainures annulaires (9 ou 14) sont fraisées dans la face frontale (3) ou la surface de contact (4) concentriquement par rapport aux forures (5 ou 12).

5. Procédé selon l'une ou plusieurs des revendications précédentes, **caractérisé en ce** que l'extrémité libre de la broche (6) est placée dans une forure abaissée (13) dans la poutre (2).

6. Assemblage de poutres en bois, fabriquées selon l'une ou plusieurs des revendications 1 à 5, en particulier de poutres du type corps en bois laminé en planches, avec des sens de fibres qui se croisent des poutres en bois qui doivent être reliées l'une à l'autre, dans lequel une poutre (2) repose sur la face frontale (3) d'une première poutre (1) en étant placée perpendiculairement par rapport à celle-ci et un anneau (10) est monté dans la face frontale (3) de la première poutre (1) et un élément d'assemblage à vis (6) qui relie les deux poutres est collé au moyen de résine synthétique dans une forure (5) qui va dans le sens des fibres, **caractérisé en ce** que l'élément d'assemblage à vis est une broche (6), encastrée dans la forure (5) dans de la résine époxy, dont l'extrémité qui fait saillie de la forure (5) traverse une forure (12) de la seconde poutre (2) qui se termine dans un trou borgne (13) et loge un écrou (18), l'anneau (10) étant configuré de forme à peu près rhomboïdale et étant encastré dans de la résine époxy dans des rainures annulaires (9, 14) qui se trouvent dans les faces adjacentes des poutres (1, 2) concentriquement par rapport aux forures (8, 12).
